# FASCICULE DE BREVET EUROPEEN

(11) **EP 2 136 026 B1**
(45) Date de publication et mention de la délivrance du brevet: **10.08.2011**
(21) Numéro de dépôt: 09007829.6
(22) Date de dépôt: 15.06.2009
(51) Int. Cl.: E06B 3/56, E06B 3/54

(54) **Menuiserie de fenêtre avec un dispositif de fixation des élements constitutifs d'une telle menuiserie de fenêtre**
Fensterrahmen mit einer Befestigungsvorrichtung der Bauelemente eines solchen Fensterrahmens
A window joinery with a device for fixing elements that make up such a window joinery

(30) Priorité: 16.06.2008 FR 0853963
(43) Date de publication de la demande: 23.12.2009
(73) Titulaire: Profils Systemes, 34670 Baillargues (FR)
(72) Inventeur: Derre, Christophe, 30670 Aigues Vives (FR); Reinert, Aymeric, 30670 Aigues Vives (FR)
(74) Mandataire: Richebourg, Michel François

(56) Documents cités:
- EP-A- 0 834 639
- EP-A- 1 710 386
- FR-A- 2 492 879

## Description

### DOMAINE D'APPLICATION DE L'INVENTION

La présente invention a trait au domaine de la fabrication des huisseries notamment coulissantes à double vitrage et plus particulièrement aux adaptations permettant de réaliser l'assemblage et la fixation de leurs éléments constitutifs dans les meilleures conditions.

### DESCRIPTION DE L'ART ANTÉRIEUR

Classiquement, une menuiserie de fenêtre à double vitrage en aluminium comprend un cadre constitué d'un ou plusieurs profilés, préformé d'un évidement en U pour accueillir une partie vitrée formée d'une paire de panneaux vitrés séparés au niveau de leurs bords par un intercalaire et maintenus en position par un moyen de collage de type mastic. Un joint reprenant la forme dudit U s'associe intérieurement aux bords de la paire de panneaux vitrés et extérieurement aux bords de l'évidement en U, le cadre comprenant deux montants. L'insertion de la partie vitrée se réalise par déformation dudit joint qui assure non seulement l'étanchéité mais également un serrage et une adhérence garantissant la tenue de l'assemblage.

La demanderesse a constaté que cette tenue par pincement exploitant l'élasticité d'un joint souple pouvait être améliorée notamment au niveau du montant de la partie coulissante, amélioration qui trouve toute son utilité lorsque la longueur à serrer est particulièrement grande c'est à dire lorsque les panneaux vitrés sont de grandes dimensions.

De plus, l'évolution des matériaux formant les cadres des panneaux vitrés fait que la raideur du cadre ou d'une partie du cadre évolue et peut différer de celle proposée par un cadre réalisé totalement en aluminium ou dans un seul et même matériau.

Ainsi par exemple, il existe des cadres formés à la fois de profilés en aluminium et de profilés en PVC dont la raideur peut être considérée comme moins importante que celle d'un cadre formé dans un seul et même matériau. Une fixation classique exploitant l'élasticité d'un joint qui vient se pincer entre la partie vitrée et le profilé d'accueil formé par le cadre peut ne pas proposer la tension de serrage souhaitée.

Le document FR 2492879 décrit une menuiserie de fenêtre comprenant un cadre, constitué de plusieurs profilés, préformé d'un évidement en U pour accueillir une partie vitrée formée d'une paire de panneaux vitrés séparés au niveau de leurs bords par un intercalaire et maintenus en position par un moyen de collage de type mastic, un élément de bordure reprenant la forme dudit U s'associant intérieurement aux bords de la paire de panneaux vitrés et extérieurement aux bords de l'évidement en U, le cadre formant deux montants. Cette menuiserie propose d'introduire entre ledit élément de bordure et ledit vitrage un produit d'étanchéité. Si l'utilisation d'un élément de bordure facilite le remplacement ou le démontage des différents éléments constitutifs de la menuiserie de fenêtre, cette solution n'améliore pas la rigidité de la fixation de la partie vitrée au cadre.

### DESCRIPTION DE L'INVENTION

Afin d'améliorer la fixation de la partie vitrée au cadre ainsi que de prévoir des rigidités différentes pour le profilé accueillant le bord de la partie vitrée, la demanderesse a mené des recherches et conçu une menuiserie de fenêtre comprenant un cadre, constitué d'un ou plusieurs profilés, préformé d'un évidement en U pour accueillir une partie vitrée formée d'une paire de panneaux vitrés séparés au niveau de leurs bords par un intercalaire et maintenus en position par un moyen de collage de type mastic, un joint reprenant la forme dudit U s'associant intérieurement aux bords de la paire de panneaux vitrés et extérieurement aux bords de l'évidement en U, la cadre formant deux montants, remarquable en ce que ladite menuiserie comprend en outre une pièce dite de collage qui propose sur une partie de la hauteur du montant, de venir en intercalaire entre le bord de la paire de panneaux vitrés et le profilé du cadre et de créer, entre le vitrage et ledit profilé, une chambre fermée dans laquelle est introduit un mastic de collage. Cette caractéristique a pour avantage de permettre d'utiliser un mastic supplémentaire pour consolider la liaison entre la partie vitrée et le ou les profilés formant le montant conformément aux objectifs de l'invention. De plus, cette pièce rapportée va améliorer la rigidité à l'ensemble de la menuiserie coulissante. En outre, l'utilisation d'une pièce rapportée évite la modification des profilés existants.

Selon une caractéristique particulièrement avantageuse, le cadre est percé pour autoriser l'introduction dudit mastic à l'intérieur de la chambre à partir de l'extérieur.

Selon un mode de réalisation préféré adapté à une baie vitrée avec au moins deux coulissants dont les montants en position fermée sont chacun équipés d'une chicane coopérant les unes avec les autres pour participer à l'isolation thermique de la baie vitrée, le cadre du coulissant est percé au niveau du côté du montant supportant la chicane afin que cet orifice ne soit pas accessible une fois le montant fermé puisque dans cette position les montants supportant la chicane se superposent.

Selon une autre caractéristique particulièrement avantageuse, ledit dispositif est préformé de façon à ce que la chambre de collage ne communique pas avec la partie intercalaire séparant les deux panneaux vitrés. La création d'une chambre isolée du reste du profilé évite la communication et le contact éventuel entre les différents mastics utilisés conformément aux normes.

Selon une autre caractéristique particulièrement avantageuse, la pièce de collage se substitue sur sa longueur au joint qui est alors préformé d'un évidement adapté évitant toute surépaisseur ou tout changement esthétique.

Selon un mode de réalisation préféré, la pièce de collage est réalisée dans un matériau plastique mousse ou dans un matériau plastique par exemple de type polyamide.

L'invention concerne également la menuiserie de fenêtre qui comprenant un cadre, une partie vitrée, un joint et une pièce de collage adopte tout ou partie des caractéristiques ci-dessus décrites.

Les concepts fondamentaux de l'invention venant d'être exposés ci-dessus dans leur forme la plus élémentaire, d'autres détails et caractéristiques ressortiront plus clairement à la lecture de la description qui suit et en regard des dessins annexés, donnant à titre d'exemple non limitatif, un mode de réalisation d'un dispositif conforme à l'invention.

### BRÈVE DESCRIPTION DE L'INVENTION

La figure 1 est une vue en perspective éclatée d'un montage adoptant un mode de réalisation d'un dispositif conforme à l'invention,
La figure 2 est une vue en perspective dudit montage terminé,
Les figures 3, 4 et 5 sont des vues en perspective de face et de côté de la pièce de collage,
Les figures 6 et 7 sont des vues en coupe dudit montage terminée les plans de coupe étant définis en figure 4.

### DESCRIPTION D'UN MODE DE RÉALISATION

Comme illustré sur les dessins, le dispositif référencé D contribue à la fixation des éléments constitutifs d'une menuiserie de fenêtre proposant un cadre, comprenant un montant 100 constitué de deux profilés 110 et 120, préformé d'un évidement en U 130 pour accueillir une partie vitrée 200 formée d'une paire de panneaux vitrés 210 et 220 séparés au niveau de leurs bords par un intercalaire 230 (illustré dans les figures 6 et 7) et maintenus en position par un moyen de collage de type mastic M (illustré dans la figure 7). Un joint 300 reprenant la forme dudit U s'associe intérieurement aux bords de la paire de panneaux vitrés 210 et 220 et extérieurement aux bords de l'évidement en U 130.

Selon un mode de réalisation préféré et conformément à une situation d'exploitation spécifique, le montant 100 comprend un profilé 110 en alliage d'aluminium et un profilé 120 en PVC supportant une chicane. En effet, le montant illustré est du type de celui équipant une baie vitrée proposant au moins deux coulissants dont les surfaces des montants se trouvant en vis à vis en position fermée sont équipées de chicanes coopérant les unes avec les autres pour participer à l'isolation thermique de la baie vitrée.

Le dispositif D comprend une pièce supplémentaire rapportée aux éléments précités et constituant une pièce dite de collage 400 qui vient en intercalaire sur une partie de la hauteur du montant 100, entre le bord de la paire de panneaux vitrés 210 et 220 et le profilé du cadre 100, et qui crée, entre le vitrage 200 et ledit profilé 100, une chambre fermée 410 dans laquelle est introduit un mastic de collage M.

Comme illustrée, la pièce de collage 400 est préformée de façon à ce que la chambre de collage 410 ne communique pas avec la partie intercalaire 230 séparant les deux panneaux vitrés 210 et 220 pour éviter la communication et le contact éventuel entre les différents mastics utilisés conformément aux normes. Pour ce faire comme illustrée sur les dessins des figures 3, 4 et 5, la pièce de collage 400 adopte un profil en U dont :
- la face supérieure 421 de la barre horizontale 420 vient en contact direct avec le bord de la partie vitrée,
- les barres verticales 430 et 440 sont ajourées d'un évidement 450 afin de permettre le contact du mastic M contre le verre et contre le profil du montant 100,
- et la face inférieure 422 de la barre horizontale 420 étant préformée pour faire communiquer les évidements 450 ménagés dans les barres verticales en créant un évidement 460 entre la surface inférieure du U et la paroi du profilé 100 et former ainsi une chambre de collage 410 adoptant un profil en U.

Ainsi, le mastic M vient créer une zone limitée de collage entre la partie vitrée et le profilé d'accueil.

Conformément à l'invention et au mode de réalisation illustrée notamment par les figures 3 à 5, la pièce de collage 400 se substitue sur sa longueur au joint 300 qui est préformé d'un évidement 310 adapté. La pièce rapportée que constitue la pièce de collage 400 ne définit donc pas une surépaisseur dans l'assemblage. Pour ce faire, la pièce de collage 400 adopte le même profil que le joint 300. En outre, la pièce de collage adopte des dimensions qui permettent de conserver la partie extérieure apparente 320 du joint 300. En effet, comme illustrée, la pièce de collage 400 ne se substitue sur une longueur limitée qu'à la partie intérieure du joint 300. Aussi, l'utilisation de la pièce de collage 400 ne provoque aucun changement esthétique.

Comme illustré, le montant 100 du cadre est percé pour autoriser l'introduction à l'intérieur de la chambre 410 à partir de l'extérieur dudit mastic M au moyen d'un pistolet de collage P du type de celui illustré. Selon le mode de réalisation préféré illustré, le cadre du coulissant est percé au niveau du côté du montant 100 supportant la chicane, d'un orifice 121 traversant lesdites chicanes qui sont préformées dans le profilé 120 en PVC. Cet orifice 121 est positionné pour déboucher dans l'évidement 450 ménagé dans une des barres verticales de la pièce de collage 400 et formant la chambre de collage 410 comme illustré par la figure 7.

Comme illustré, c'est une fois le montage réalisé, après que la chambre de collage 410 soit définie et délimitée par les différentes parois qui la composent, que le mastic additionnel M est injecté dans la chambre de collage 410. Étant donnée la viscosité du moyen de collage (le mastic M), une étanchéité parfaite n'est pas nécessaire.

Selon un mode de réalisation préféré, la pièce de collage 400 est réalisée dans un matériau plastique mousse ou dans un matériau plastique de type polyamide.

On comprend que le dispositif et la menuiserie, qui viennent d'être ci-dessus décrits et représentés, l'ont été en vue d'une divulgation plutôt que d'une limitation. Bien entendu, divers aménagements, modifications et améliorations pourront être apportés à l'exemple ci-dessus, sans pour autant sortir du cadre de l'invention, comme définie dans les revendications.

## Revendications

1. Menuiserie de fenêtre comprenant un cadre (100), constitué d'un ou plusieurs profilés (110 et 120), préformé d'un évidement en U (130) pour accueillir une partie vitrée (200) formée d'une paire de panneaux vitrés (210 et 220) séparés au niveau de leurs bords par un intercalaire (230) et maintenus en position par un moyen de collage de type mastic (M), un joint (300) reprenant la forme dudit U s'associant intérieurement aux bords de la paire de panneaux vitrés (210 et 220) et extérieurement aux bords de l'évidement en U (130), le cadre (100) formant deux montants, **CARACTÉRISÉE PAR LE FAIT QUE** ladite menuiserie comprend en outre une pièce dite de collage (400) qui propose sur une partie de la hauteur du montant, de venir en intercalaire entre le bord de la paire de panneaux vitrés (210 et 220) et le profilé du cadre (100) et de créer, entre le vitrage (200) et ledit profilé (100), une chambre fermée (410) dans laquelle est introduit un mastic de collage (M).

2. Menuiserie de fenêtre selon la revendication 1, **CARACTÉRISÉE PAR LE FAIT QUE** le cadre (100) étant percé pour autoriser l'introduction dudit mastic (M) à l'intérieur de la chambre (410) à partir de l'extérieur.

3. Menuiserie de fenêtre selon la revendication 1, **CARACTÉRISÉE PAR LE FAIT QU'**elle est préformée de façon à ce que la chambre de collage (410) ne communique pas avec la partie intercalaire (130) séparant les deux panneaux vitrés (210 et 220).

4. Menuiserie de fenêtre selon la revendication 1, **CARACTÉRISÉE PAR LE FAIT QUE** la pièce de collage (400) se substitue sur sa longueur, au joint (300) qui est préformé d'un évidement adapté (310).

5. Menuiserie de fenêtre selon la revendication 1, **CARACTÉRISÉE PAR LE FAIT QUE** la pièce de collage (400) est réalisée dans un matériau plastique.

6. Menuiserie de fenêtre selon la revendication 1 adaptée à une baie vitrée avec au moins deux coulissants dont les surfaces des montants se trouvant en vis à vis en position fermée sont équipées de chicanes coopérant les unes avec les autres pour participer à l'isolation thermique de la baie vitrée, **CARACTÉRISÉE PAR LE FAIT QUE** le cadre (100) du coulissant est percé au niveau du côté du montant supportant la chicane.

7. Menuiserie de fenêtre selon la revendication 1, **CARACTÉRISÉE PAR LE FAIT QUE** la pièce de collage (400) adopte un profil en U dont :
- la face supérieure (421) de la barre horizontale (420) vient en contact direct avec le bord de la partie vitrée (200),
- les barres verticales (430 et 440) sont ajourées d'un évidement (450) afin de permettre le contact du mastic (M) contre le verre (200) et contre le profil du montant,
- et la face inférieure de la barre horizontale (420) étant préformée pour faire communiquer les évidements (450) ménagés dans les barres verticales (430 et 440) en créant un évidement (460) entre la surface inférieure du U et la paroi du profilé (100).

8. Menuiserie de fenêtre selon la revendication 1, **CARACTÉRISÉE PAR LE FAIT QUE** la pièce de collage (400) se substitue sur sa longueur limitée, à la partie intérieure dudit joint (300).

## Claims

1. Window joinery comprising a frame (100), constituted of one or several profiles (110 and 120), preformed with a U-shaped recess (130) in order to receive a glazed portion (200) formed of a pair of glass panels (210 and 220) separated on their edges by a separator (230) and maintained in position by a means of joining of the sealant type (M), a seal (300) taking the shape of said U being interiorly associated with the edges of the pair of glass panels (210 and 220) and exteriorly to the edges of the U-shaped recess (130), the frame (100) forming two posts, **CHARACTERISED BY** THE FACT THAT said joinery further comprises a joining piece (400) which proposes over a portion of the height of the post, to come as a separator between the edge of the pair of glass panels (210 and 220) and the profile of the frame (100) and to create, between the glazing pane (200) and said profile (100), a closed chamber (410) wherein a joining sealant (M) is introduced.

2. Window joinery according to claim 1, **CHARACTERISED BY** THE FACT THAT the frame (100) is pierced in order to allow for the introduction of said sealant (M) inside the chamber (410) from the outside.

3. Window joinery according to claim 1, **CHARACTERISED BY** THE FACT THAT it is preformed in such a way that the joining chamber (410) does not communicate with the separator portion (130) separating the two glass panels (210 and 220).

4. Window joinery according to claim 1, **CHARACTERISED BY** THE FACT THAT the joining piece (400) is substituted over its length, for the seal (300) which is preformed with an adapted recess (310).

5. Window joinery according to claim 1, **CHARACTERISED BY** THE FACT THAT the joining piece (400) is made from a plastic material.

6. Window joinery according to claim 1 adapted to a picture window with at least two sliders of which the surfaces of the posts located across from each other in a closed position are provided with baffles cooperating with each other in order to participate in the thermal insulation of the picture window, **CHARACTERISED BY** THE FACT THAT the frame (100) of the slider is pierced on one side of the post supporting the baffle.

7. Window joinery according to claim 1, **CHARACTERISED BY** THE FACT THAT the joining piece (400) adopts a U-shaped profile of which:
- the upper face (421) of the horizontal bar (420) comes into direct contact with the edge of the glazed portion (200),
- the vertical bars (430 and 440) are punched with a recess (450) in order to allow for the contact of the sealant (M) against the glass (200) and against the profile of the post,
- and the lower face of the horizontal bar (420) being perforated in order to bring into communication the recesses (450) made in the vertical bars (430 and 440) by creating a recess (460) between the lower surface of the U and the wall of the profile (100).

8. Window joinery according to claim 1, **CHARACTERISED BY** THE FACT THAT the joining piece (400) is substituted over its limited length, for the inside portion of said seal (300).

## Patentansprüche

1. Fensterbauelemente, umfassend einen Rahmen (100), der aus einem oder mehreren Profilen (110 und 120) besteht, aus einer U-förmigen Ausnehmung (130) zum Aufnehmen eines verglasten Teils (200), der aus einem Paar Glasscheiben (210 und 220) gebildet wird, die an ihren Rändern durch ein Zwischenstück (230) getrennt werden und von einem kittartigen Klebemittel (M) an Ort und Stelle gehalten werden, vorgeformt ist, eine Dichtung (300), welche die Form des U übernimmt und sich innen mit den Rändern des Paares von Glasscheiben (210 und 220) und außen mit den Rändern der U-förmigen Ausnehmung (130) zusammenschließt, wobei der Rahmen (100) zwei Pfosten bildet, **dadurch gekennzeichnet, dass** die Bauelemente ferner ein so genanntes Klebestück (400) umfassen, das sich auf einem Teil der Höhe des Pfostens anbietet, um als Zwischenstück zwischen dem Rand des Paares von Glasscheiben (210 und 220) und dem Profil des Rahmens (100) zu dienen und zwischen der Verglasung (200) und dem Profil (100) eine geschlossene Kammer (410) zu schaffen, in die ein Klebekitt (M) eingeführt wird.

2. Fensterbauteile nach Anspruch 1, **dadurch gekennzeichnet, dass** der Rahmen (100) durchbohrt ist, um das Einführen des Kitts (M) von außen in die Kammer (410) zuzulassen.

3. Fensterbauteile nach Anspruch 1, **dadurch gekennzeichnet, dass** sie vorgeformt sind, so dass die Klebekammer (410) nicht mit dem Zwischenstück (130) in Verbindung steht, das die beiden Glasscheiben (210 und 220) trennt.

4. Fensterbauteile nach Anspruch 1, **dadurch gekennzeichnet, dass** das Klebestück (400) über seine Länge die Dichtung (300) ersetzt, die aus einer geeigneten Ausnehmung (310) vorgeformt ist.

5. Fensterbauteile nach Anspruch 1, **dadurch gekennzeichnet, dass** das Klebestück (400) aus einem Kunststoff ausgebildet ist.

6. Fensterbauteile nach Anspruch 1, geeignet für ein Senkfenster mit mindestens zwei Schiebeelementen, wobei sich die Oberflächen der Pfosten derselben, die in der geschlossenen Position einander gegenüberliegen, mit Ablenkplatten ausgestattet sind, die miteinander zusammenwirken, um zur Wärmeisolierung des Senkfensters beizutragen, **dadurch gekennzeichnet, dass** der Rahmen (100) des Schiebeelements an der Seite der Strebe, welche die Ablenkplatte trägt, durchbohrt ist.

7. Fensterbauteile nach Anspruch 1, **dadurch gekennzeichnet, dass** das Klebestück (400) ein U-förmiges Profil annimmt, wobei:
- die obere Seite (421) des waagerechten Balkens (420) direkt mit dem Rand des verglasten Teils (200) in Berührung kommt,
- die senkrechten Balken (430 und 440) mit einer Ausnehmung (450) durchbrochen sind, um den Kontakt des Kitts (M) mit dem Glas (200) und dem Profil der Strebe zu ermöglichen,
- und die untere Seite des waagerechten Balkens (420) vorgeformt ist, um die Ausnehmungen (450), die in den senkrechten Balken (430 und 440) eingerichtet sind, zu verbinden, indem zwischen der unteren Oberfläche des U und der Wand des Profils (100) eine Ausnehmung (460) geschaffen wird.

8. Fensterbauteile nach Anspruch 1, **dadurch gekennzeichnet, dass** das Klebestück (400) über seine begrenzte Länge den unteren Teil der Dichtung (300) ersetzt.
